# EUROPÄISCHE PATENTSCHRIFT

(11) **EP 3 645 817 B1**
(45) Veröffentlichungstag und Bekanntmachung des Hinweises auf die Patenterteilung: **04.08.2021**
(21) Anmeldenummer: 18733202.8
(22) Anmeldetag: 13.06.2018
(51) Int. Cl.: E05D 3/14, E05F 5/00

(54) **SCHARNIER**
HINGE
CHARNIÈRE

(30) Priorität: 29.06.2017 DE 102017114473
(43) Veröffentlichungstag der Anmeldung: 06.05.2020
(73) Patentinhaber: Hettich-ONI GmbH & Co. KG, 32602 Vlotho (DE)
(72) Erfinder: STUKE, Kai Michael, 33699 Bielefeld (DE); SCHNEIDER, Mark, 32457 Porta Westfalica (DE); POISCHBEG, Jens, 33818 Leopoldshöhe (DE); FILGES, Karsten, 33699 Bielefeld (DE); HEINZ, Alexander, 49084 Osnabrück (DE)
(74) Vertreter: Dantz, Jan Henning
(86) Internationale Anmeldenummer: PCT/EP2018/065604
(87) Internationale Veröffentlichungsnummer: WO 2019/001957

(56) Entgegenhaltungen:
- CN-B- 103 726 730
- DE-B3-102007 031 175
- DE-U1-202006 003 196
- DE-U1-202006 013 356

## Beschreibung

Die vorliegende Erfindung betrifft ein Scharnier nach dem Oberbegriff des Anspruches 1.

Die DE 20 20006 003 196 U offenbart ein Möbelscharnier, bei dem ein Scharnierteil über einen Traghebel und einen Führungshebel verschwenkbar an einem Seitenteil gelagert ist. An dem Führungshebel ist ein Ausleger ausgebildet, an dem ein Lineardämpfer mit einem Gehäuse und einer relativ zu dem Gehäuse verschiebbaren Kolbenstange verschwenkbar gelagert ist. Ein solcher Lineardämpfer ist zum Dämpfen einer Schließbewegung gut geeignet, allerdings ergibt sich das Problem, dass durch das Verschwenken des Lineardämpfers der benötigte Bauraum in dem Seitenteil groß ist. Ein ähnliches Möbelscharnier ist in der DE 20 2006 013 356 U1 gezeigt, bei dem die Kolbenstange des Dämpfers unmittelbar auf eine Kontaktfläche des Traghebels wirkt.

In der DE 10 2007 031 175 B3 ist ein Scharnierbeschlag offenbart, bei dem eine Verzögerungseinrichtung mit einem Dämpfer die Schwenkbewegung eines Beschlagteils abbremst. Zur Kopplung der Verzögerungseinrichtung mit dem Beschlagteil ist ein mehrgliedriger Gelenkmechanismus vorgesehen.

Es ist daher Aufgabe der vorliegenden Erfindung, ein Scharnier zu schaffen, das ein optimiertes Dämpfungsverhalten und einen geringen Bauraum besitzt.

Diese Aufgabe wird mit einem Scharnier mit den Merkmalen des Anspruches 1 gelöst.

Bei dem erfindungsgemäßen Scharnier ist an einem ersten der Hebel eine Steuerkurve ausgebildet ist, die den Lineardämpfer bei einer Schließbewegung zusammendrückt, wobei das Gehäuse des Lineardämpfers im Seitenteil unbeweglich fixiert ist und die Kolbenstange durch die Steuerkurve bewegbar ist. Dadurch ergibt sich eine besonders kompakte Bauweise, da das Gehäuse unbeweglich fixiert ist und nur die Kolbenstange bei einem Verschwenken des Scharnierteils bewegt wird.

Bei einem bevorzugten Scharnier ist die Steuerkurve derart ausgebildet, dass sie den Lineardämpfer bei einer Schließbewegung kurz vor Erreichen einer Schließposition und bei einer Öffnungsbewegung kurz vor Erreichen der maximalen Öffnungsposition zusammendrückt. Durch den Einsatz einer solchen Steuerkurve kann das Dämpfungsverhalten des Lineardämpfers optimal auf das Öffnungs- und Schließverhalten abgestimmt werden, wobei die Höhe der Dämpfungskräfte bei einer Öffnungs- oder Schließbewegung durch die Kontur der Steuerkurve frei gewählt werden kann. Die bei einer Schließbewegung auftretenden Dämpfungskräfte können deutlich größer ausgestaltet sein als bei einer Öffnungsbewegung, wobei optional auch die Öffnungsdämpfung mit den gleichen Kräften oder größeren Kräften erfolgen kann. Zudem ist das Scharnier kompakt aufgebaut, da der Lineardämpfer in dem Seitenteil angeordnet ist und über die Steuerkurve eines Hebels beaufschlagt wird.

Der Lineardämpfer weist vorzugsweise seine größte Erstreckung in Längsrichtung in einem Winkelbereich zwischen 30 und 110°, vorzugsweise 35° bis 80°, vor der Schließstellung auf. Die Schließstellung ist dabei diejenige Position, die durch das Scharnierteil vorgegeben wird, wenn an diesem eine Tür befestigt ist, die sich dann in der Schließposition befindet. Bei einem Öffnen der Tür wird das Scharnierteil relativ zu dem Seitenteil bis zur maximalen Öffnungsposition der Tür beziehungsweise des Scharnierteils verschwenkt. Die maximale Öffnungsposition kann beispielsweise in einem Winkelbereich zwischen 90° bis 180°, insbesondere 105° bis 140°, liegen.

Für eine stabile Fixierung des Lineardämpfers kann dieser vorzugsweise an dem Seitenteil über einen Halter festgelegt sein. Das Gehäuse des Lineardämpfers kann dabei drehfest an dem Seitenteil, insbesondere in dem Halter, fixiert sein. Hierfür kann der Halter eine Öffnung aufweisen, in die ein topfförmiges Gehäuse des Dämpfers eingesteckt ist. Der Halter kann dabei an zwei Achsen des Scharniers fixiert sein, die ohnehin zur Fixierung der Hebel vorhanden sind, so dass keine zusätzlichen Bauteile zur Fixierung des Halters benötigt werden.

In einer alternativen Ausgestaltung kann das Dämpfergehäuse und der Halter auch einteilig ausgeführt werden, beispielsweise als Spritzgussteil aus Kunststoff, so dass das Dämpfergehäuse direkt an dem Seitenteil festgelegt werden kann.

Erfindungsgemäß ist die Steuerkurve an mindestens einem gebogenen Steg des ersten Hebels ausgebildet, an dem ein Stift des Scharniers entlang gleitet, der auf den Lineardämpfer wirkt. Der Stift ist somit zwischen dem Lineardämpfer und der Steuerkurve angeordnet. Dabei kann der Stift an einem Halter oder dem Seitenteil linear geführt sein, um Querkräfte auf die Kolbenstange zu vermeiden. Für eine gute Führung des Stiftes kann der erste Hebel U-förmig ausgebildet sein und eine weitere Steuerkurve ausbilden, wobei der Stift an beiden Steuerkurven anliegt.

Die Steuerkurve ist an dem ersten Hebel ausgebildet, wobei der erste Hebel vorzugsweise bezogen auf eine Schwenkachse des Scharnierteils außen angeordnet ist. Dadurch kann auf einfache Weise eine Steuerkurve angeformt werden, die eine maximale Längserstreckung des Lineardämpfers in einem mittleren Öffnungswinkelbereich ermöglicht.

Für eine optimale Einstellung und Positionierung einer Tür an dem Scharnierteil ist das Seitenteil vorzugsweise an einer Montageplatte und einem Halteelement verstellbar gehalten, wobei an dem Seitenteil vorzugsweise eine Auflagenverstellung und eine Tiefenverstellung vorgesehen sind. Zudem ist vorzugsweise eine Schließfeder zum Vorspannen des Scharnierteils in einem Schließbereich vorgesehen, um ein sicheres Schließen einer an dem Scharnierteil gehaltenen Tür zu gewährleisten. Die Schließfeder kann so ausgelegt sein, dass sie eine Schließkraft erzeugt, bevor die Dämpfwirkung des Dämpfers beim Schließen der Tür einsetzt. Ferner kann eine weitere Feder zum Vorspannen der Kolbenstange in eine ausgefahrene Position des Dämpfers vorgesehen sein. Die Schließfeder wirkt während der Schließdämpfungsphase gegen die Feder der Kolbenstange, so dass die Feder, die das Ausfahren der Kolbenstange ermöglicht, beim Schließvorgang gespannt wird.

Bei einem Verfahren zum Öffnen und Schließen eines erfindungsgemäßen Scharniers erfährt ein Lineardämpfer bei einer Öffnungsbewegung bis zur maximalen Öffnungsposition eine maximale Längserstreckung, und ebenso wird eine solche bei einer Schließbewegung durchlaufen. Dadurch kann der Dämpfer sowohl in Öffnungs- als auch Schließrichtung Dämpfungskräfte bereitstellen, wobei optional in Öffnungsrichtung auch keine Dämpfungskräfte bereitgestellt werden, da der Lineardämpfer in einem Leerhubbereich komprimiert wird. In Schließrichtung wird vor Erreichen der Schließposition in jedem Fall eine Dämpfung der Schließbewegung des Scharnierteils vorgenommen.

Die Erfindung wird nachfolgend anhand eines Ausführungsbeispiels mit Bezug auf die beigefügten Zeichnungen näher erläutert. Es zeigen:
- Figur 1: eine perspektivische Explosionsdarstellung eines erfindungsgemäßen Scharniers;
- Figur 2: eine geschnittene Seitenansicht des Scharniers der Figur 1 in einer Schließposition;
- Figuren 3 und 4: zwei Ansichten des Scharniers der Figur 2 in mittleren Öffnungspositionen;
- Figur 5: eine Ansicht des Scharniers der Figur 2 in einer maximalen Öffnungsposition;
- Figur 6: ein Diagramm zur Darstellung der Längserstreckung des Dämpfers bezogen auf die Öffnungsstellung des Scharnierteils;
- Figur 7: eine teilweise geschnittene perspektivische Ansicht des Scharniers der Figur 1 in der montierten Position;
- Figuren 8A und 8B: zwei Schnittansichten durch das Scharnier der Figur 7;
- Figuren 9A und 9B: zwei Schnittansichten im Bereich des Endes der Kolbenstange des Scharniers, und
- Figuren 10A und 10B: zwei Ansichten eines modifizierten Ausführungsbeispiels eines Scharniers.

Ein Scharnier 1, insbesondere für Möbel oder Haushaltsgeräte, umfasst ein Seitenteil 2, das an einer Seitenwand eines Möbelkorpus oder an einer anderen Wand fixierbar ist. An dem Seitenteil 2 ist ein Scharnierteil 3 verschwenkbar gelagert, an dem eine Tür festgelegt werden kann, die über das Scharnier 1 von einer Schließposition in eine Öffnungsposition verschwenkbar ist. Hierfür sind zwischen dem Seitenteil 2 und dem Scharnierteil 3 zwei Hebel 4 und 5 vorgesehen. Der Hebel 4 ist U-förmig ausgebildet, wobei der Hebel 4 seitliche Stege 44 aufweist. Der Hebel 4 weist dabei Öffnungen 47 an den Stegen 44 auf, durch die eine Achse 6 durchgesteckt ist, um den Hebel 4 drehbar an dem Scharnierteil 3 zu lagern. Ferner ist integral mit der Achse 6 auch eine beabstandete Achse 7 ausgebildet, die durch eine Öse 56 an dem Hebel 5 durchgesteckt ist, um den Hebel 5 drehbar an dem Scharnierteil 3 zu lagern. Der Hebel 5 kann auch aus mehreren Einzelteilen Flachteilen bestehen, die aneinandergelegt einen Hebel 5 mit entsprechenden Löchern für die Achsen 7 und 9 ergeben.

Das Seitenteil 2, das U-förmig ausgebildet ist und zwei Schenkel 20 und einen Verbindungssteg 21 aufweist, besitzt an den Schenkeln 20 Öffnungen 22, durch die die Achse 8 durchgesteckt ist, um den Hebel 4 drehbar an dem Seitenteil 2 zu lagern. Ferner sind an den Schenkeln 20 Öffnungen 23 ausgebildet, durch die eine Achse 9 durchgesteckt ist, um den Hebel 5 drehbar an dem Seitenteil 2 zu lagern.

Um eine Schließbewegung des Scharnierteils 3 zu dämpfen, ist ein Lineardämpfer 10 vorgesehen, der ein topfförmiges Gehäuse 11 und eine relativ zu dem Gehäuse 11 bewegbare Kolbenstange 12 aufweist. An der Kolbenstange 12 ist ein Kolben 13 fixiert, um bei einer Bewegung des Kolbens 13 relativ zu dem Gehäuse 11 Dämpfungskräfte zu erzeugen. Der Lineardämpfer 10 besitzt einen kompakten Aufbau, und die Hubbewegung der Kolbenstange 12 liegt vorzugsweise in einem Bereich zwischen 2 mm und 6 mm, insbesondere 3 mm bis 5 mm.

Der Lineardämpfer 10 ist an einem Halter 15 fixiert, der in dem Seitenteil 2 angeordnet ist. Der Halter 15 ist U-förmig ausgebildet und umfasst an dem Verbindungsabschnitt eine Öffnung 19, in die das Gehäuse 11 des Lineardämpfers eingesteckt ist, bis ein radial nach außen hervorstehender Rand an dem Gehäuse 11 an dem Halter 15 anliegt. An dem Halter sind dabei zwei Laschen 29 ausgebildet, die eine Bewegung des Gehäuses 11 in Längsrichtung der Kolbenstange 12 begrenzen. Der Halter 15 umfasst an den beiden Schenkeln Öffnungen 17 und 18, die von den Achsen 8 und 9 durchgriffen sind, die in das Seitenteil 2 eingesteckt sind. Damit ist der Halter 15 und somit auch der Lineardämpfer 10 drehfest in dem Seitenteil 2 gehalten. Der Halter 15 umfasst ferner ein Langloch 16, das zur Führung eines Stiftes 14 dient. Der Stift 14 liegt an einem stirnseitigen Ende der Kolbenstange 12 an, um den Lineardämpfer 10 zusammenzudrücken. Der Stift 14 kann auch fest mit der Kolbenstange 12 verbunden sein, so dass an der Kolbenstange 12 eine Art Hammerkopf zur Führung des Kolbenstange 12 in dem Langloch 16 ausgebildet ist. In dem Lineardämpfer 10 ist ferner eine Feder vorgesehen, um die Kolbenstange 12 in eine hervorstehende Position vorzuspannen. Der Stift 14 ist in diesem Ausführungsbeispiel rund ausgeführt. Der Stift 14 kann auch andere Grundformen wie z.B. rechteckig oder oval aufweisen. An dem Stift 14 können Anlageflächen zur Führung in dem Langloch 16 und/oder Anlageflächen als Kontakt- oder Befestigungsfläche für die Kolbenstange 12 vorgesehen sein.

Das Seitenteil 2 kann optional unmittelbar an einer Seitenwand eines Korpus fixiert werden. In dem dargestellten Ausführungsbeispiel wird allerdings an der Seitenwand eine Montageplatte 30 fixiert, an der ein Halteelement 31 gehalten ist, an dem das Seitenteil 2 verstellbar gehalten ist. Das Halteelement 31 weist eine schlitzförmige Öffnung 36 für eine Auflagenverstellung 50 und eine Öffnung 35 für eine Tiefenverstellung 40 auf. Die Tiefenverstellung 40 besitzt einen exzentrischen Zapfen 41, der durch eine Aussparung 24 an dem Seitenteil 2 durchgeführt ist und in die Öffnung 35 eingreift. Die Auflagenverstellung 50 besitzt eine Führungsnut 51, die in der Öffnung 36 an dem Halteelement 31 eingefügt ist und ein Gewinde 52 das im Eingriff mittels der Gewindebohrung 25 in dem Seitenteil 2 ist.

Das Halteteelement 31 wird ferner an der Montageplatte 30 über ein Rastelement 34 verrastet, das über eine Achse 32 drehbar an dem Halteelement 31 gelagert ist und zudem über eine Feder 33 vorgespannt ist.

Das Scharnier 1 umfasst ferner eine Feder 60, die als Schenkelfeder ausgebildet ist und einen ersten Federarm 61 aufweist, der an dem Hebel 4 abgestützt ist. Ein zweiter gegenüberliegender Federarm 62 ist an dem Hebel 5 abgestützt, wobei hierfür an dem Hebel 5 eine Aufnahme 63 an einem Steg 55 ausgebildet ist. Alternativ können auch andere im Stand der Technik bekannte Schließfederanordnungen verwendet werden. Es können zum Beispiel auch Anordnungen mit einer Blattfeder verwendet werden.

In Figur 2 ist das Scharnier 1 in einer zusammengebauten Position gezeigt, wobei sich das Scharnierteil 3 in einer Schließposition befindet. Wird das Scharnierteil 3 nun in Öffnungsrichtung verschwenkt, wie dies in Figur 3 gezeigt ist, verschwenken auch die Hebel 4 und 5. Durch Verschwenken des Hebels 4 wird die Steuerkurve 45 um die Achse 8 gedreht, wodurch der Stift 14 entlang der Steuerkurve 45 entlang gleitet. Bei einer Bewegung in Öffnungsrichtung wird die Längserstreckung des Lineardämpfers 10 vergrößert, und die Kolbenstange 12 fährt aus dem Gehäuse 11 heraus.

In Figur 4 ist eine mittlere Öffnungsposition gezeigt, in einem Winkelbereich zwischen 40° und 65°, in der der Lineardämpfer seine maximale Längserstreckung erfährt. Der Stift 14 liegt in einer Aufnahme an der Steuerkurve 45 an, und die Kolbenstange 12 befindet sich in der maximal herausragenden Position. Bewegt sich das Scharnierteil 3 nun weiter in Öffnungsrichtung, verschwenkt der Hebel 4 wieder in die gegenläufige Richtung, und der Stift 14 gleitet entlang der Steuerkurve 45 wieder zurück. Dadurch wird der Lineardämpfer durch Einfahren der Kolbenstange 12 wieder geringfügig komprimiert, bis die in Figur 5 gezeigte Position erreicht ist. In dieser Position ist zu erkennen, wie der Hebel 4 mit seinen Stegen 44 den Hebel 5 übergreift. In der maximalen Öffnungsposition besitzt der Lineardämpfer eine deutlich längere Längserstreckung als in der Schließposition. Auch andere Steuerkurven 45 können zum Steuern des Lineardämpfers eingesetzt werden, beispielsweise kann in der maximalen Öffnungsposition auch der Lineardämpfer 10 stärker eingefahren sein, insbesondere wenn kurz vor Erreichen der maximalen Öffnungsposition eine stärkere Öffnungsdämpfung bewirkt werden soll. Die Steuerkurve kann auch so ausgelegt, dass die Kolbenstange in der maximalen Öffnungsposition zwar eingefahren ist, aber der Hub der Kolbenstange über den Winkelbereich von der maximalen Längserstreckung des Dämpfers bis zur maximalen Öffnungsposition des Scharnierteils 3 so gering beziehungsweise die Hubbewegung der Kolbenstange 12 so langsam ist, das nahezu keine Dämpfungswirkung auftritt. In jedem Fall durchläuft der Lineardämpfer bei einer Öffnungsbewegung des Scharnierteils 3 eine maximale Längserstreckung. In Schließrichtung wird das Scharnierteil 3 aus der in Figur 5 gezeigten Position wieder in die Position bewegt, die in Figur 2 gezeigt ist, wobei dann ebenfalls der Lineardämpfer eine maximale Längserstreckung durchläuft und vor Erreichen der Schließposition stark komprimiert wird, was zu den notwendigen Dämpfungskräften führt. Durch die Zwischenschaltung eines Stiftes 14 zwischen der Steuerkurve 45 und der Kolbenstange 12 werden Querkräfte vermieden, da der Stift 14 an dem Langloch 16 des Halters 15 linear geführt ist.

In Figur 6 ist ein Diagramm gezeigt, in dem die Position der Kolbenstange relativ zum Öffnungswinkel des Scharnierteils 3 dargestellt ist. Es ist erkennbar, dass in der Schließposition die Kolbenstange 12 in der eingefahrenen Position ist und bei einer Öffnungsbewegung die maximale Längserstreckung des Lineardämpfers in einem Winkelbereich zwischen 50 und 75° liegt. Erreicht das Scharnierteil 3 eine maximale Öffnungsposition von etwa 105°, wird der Lineardämpfer wieder geringfügig komprimiert, wobei bei der Schwenkbewegung bis zur maximalen Öffnungsposition geringere oder keine Dämpfungskräfte auf das Scharnierteil 3 wirken können. Wird das Scharnierteil 3 in Schließrichtung bewegt, fangen bei einem Winkel zwischen 25 bis 40° vor der Schließposition die Dämpfungskräfte an zu wirken, um das Scharnierteil 3 abzubremsen. Über die Feder 60 wird das Scharnierteil 3 allerdings selbsttätig in die Schließposition bewegt.

In Figur 7 ist das Scharnier 1 noch einmal in der montierten Position gezeigt, und es ist erkennbar, dass das Gehäuse 11 des Lineardämpfers in dem Seitenteil 2 aufgenommen ist und nur ein geringes Bauvolumen einnimmt. Das Gehäuse 11 ist dabei zwischen der Auflagenverstellung 50 und den Achsen 8 und 9 angeordnet, wobei die Erstreckung des Lineardämpfers in Längsrichtung der Kolbenstange 12 vorzugsweise kleiner als 20 mm, insbesondere kleiner als 18 mm, ist. Trotz dieser geringen Erstreckung können ausreichend hohe Dämpfungskräfte bereitgestellt werden.

In den Figuren 8A und 8B ist die Antriebsmechanik zum Bewegen der Kolbenstange 12 dargestellt. Die Kolbenstange 12 wird durch den Stift 14 angetrieben, der an einer Stirnseite der Kolbenstange 12 anliegt und senkrecht zur Kolbenstange 12 ausgerichtet ist. Der Stift 14 wird dabei durch das Langloch 16 in dem Halter 15 geführt und kann die Kolbenstange 12 zur Erzeugung von Dämpfungskräften in das topfförmige Gehäuse 11 eindrücken. In dem Gehäuse 11 ist an dem Boden eine Feder 75 abgestützt, die einen mit der Kolbenstange 12 verbundenen Kolben vorspannt, um die Kolbenstange 12 in die ausgefahrene Position zu bewegen. An dem Kolben können Drosselelemente vorgesehen sein, die eine Einfahrbewegung in das Gehäuse 11 erschweren und ein Herausziehen der Kolbenstange erleichtern, so dass die Dämpfungswirkung nur in eine Richtung auftritt. Die Führung des Stiftes 14 entlang dem Langloch 16 ist auch in den Figuren 9A und 9B dargestellt.

In den Figuren 10A und 10B ist ein modifiziertes Scharnier 1' gezeigt, das gekröpft ausgebildet ist und hierfür ein Seitenteil 2' aufweist, das mit einem ersten Abschnitt wie bei dem vorangegangenen Ausführungsbeispiel an der Montageplatte 30 und dem Halteelement 31 gehalten ist. Ein zweiter Abschnitt des Seitenteils 2' ist stufenförmig ausgebildet und umfasst einen Wandabschnitt 21', der die Auflagenverstellung 50 und die Tiefenverstellung 40 überragt. An diesem Abschnitt 21' sind die beiden Hebel 4 und 5 festgelegt, an denen das Scharnierteil 3 verschwenkbar gehalten ist. Dabei ist auch der Lineardämpfer mit dem Gehäuse 11 in dem Abschnitt 21' des Seitenteils 2' angeordnet. Es ist erkennbar, dass die komplette Einheit aus Lineardämpfer 10 und den Hebeln 4 und 5 für völlig unterschiedliche Formen des Seitenteils 2' eingesetzt werden kann, ohne dass für jede Form des Seitenteils 2' der Lineardämpfer und die Antriebsmechanik geändert werden müssten. Die Einheit aus Lineardämpfer 10 und Hebeln 4 und 5 mit dem Scharnierteil 3 kann somit für unterschiedliche Scharniertypen eingesetzt werden.

### Bezugszeichenliste

- 1, 1': Scharnier
- 2, 2': Seitenteil
- 3: Scharnierteil
- 4: Hebel
- 5: Hebel
- 6: Achse
- 7: Achse
- 8: Achse
- 9: Achse
- 10: Lineardämpfer
- 11: Gehäuse
- 12: Kolbenstange
- 13: Kolben
- 14: Stift
- 15: Halter
- 16: Langloch
- 17: Öffnung
- 18: Öffnung
- 19: Öffnung
- 20: Schenkel
- 21: Verbindungssteg
- 21': Wandabschnitt
- 22: Öffnung
- 23: Öffnung
- 24: Aussparung
- 25: Gewindebohrung
- 28: Stufe
- 29: Lasche
- 30: Montageplatte
- 31: Halteelement
- 32: Achse
- 33: Feder
- 34: Rastelement
- 35: Öffnung
- 36: Öffnung
- 40: Tiefenverstellung
- 41: Zapfen
- 44: Steg
- 45: Steuerkurve
- 47: Öffnung
- 50: Auflagenverstellung
- 51: Fühungsnut
- 52: Gewinde
- 55: Steg
- 56: Öse
- 60: Feder
- 61: Federarm
- 62: Federarm
- 63: Aufnahme
- 75: Feder

## Patentansprüche

1. Scharnier (1) mit einem an einer Wand festlegbaren Seitenteil (2) und einem relativ zu dem Seitenteil (2) verschwenkbaren Scharnierteil (3), das an einer Tür festlegbar ist, wobei zwischen dem Seitenteil (2) und dem Scharnierteil (3) zwei Hebel (4, 5) vorgesehen sind, die jeweils am Seitenteil (2) und am Scharnierteil (3) drehbar gelagert sind, und einem in dem Seitenteil (2) angeordneten Lineardämpfer (10) mit einem Gehäuse (11) und einer Kolbenstange (12), wobei an einem ersten der Hebel (4, 5) eine Steuerkurve (45) integral ausgebildet ist, die den Lineardämpfer (10) bei einer Schließbewegung zusammendrückt, wobei das Gehäuse (11) des Lineardämpfers im Seitenteil (2) unbeweglich fixiert ist und die Kolbenstange (12) durch die Steuerkurve (45) bewegbar ist, **dadurch gekennzeichnet, dass** die Steuerkurve (45) an mindestens einem gebogenen Steg (44) des ersten Hebels (4) ausgebildet ist, und an einem Stift (14) des Scharniers (1) entlang gleitet, der mit dem Lineardämpfer (10) in Wirkverbindung steht.

2. Scharnier nach Anspruch 1, **dadurch gekennzeichnet, dass** die Steuerkurve (45) an dem Hebel (4) derart ausgebildet ist, dass sie den Lineardämpfer (10) bei einer Schließbewegung vor Erreichen einer Schließposition und bei einer Öffnungsbewegung vor Erreichen der maximalen Öffnungsposition zusammendrückt.

3. Scharnier nach Anspruch 1 oder 2, **dadurch gekennzeichnet, dass** der Lineardämpfer (10) seine größte Erstreckung in Längsrichtung in einem Winkelbereich zwischen 30° bis 110°, vorzugsweise 35° bis 80°, von der Schließstellung besitzt.

4. Scharnier nach einem der Ansprüche 1 bis 3, **dadurch gekennzeichnet, dass** der Lineardämpfer (10) an dem Seitenteil (2) über einen Halter (15) festgelegt ist.

5. Scharnier nach einem der vorhergehenden Ansprüche, **dadurch gekennzeichnet, dass** das Gehäuse (11) des Lineardämpfers (10) an dem Seitenteil (2) drehfest fixiert ist.

6. Scharnier nach Anspruch 4, **dadurch gekennzeichnet, dass** der Stift (14) an dem Halter (15) oder dem Seitenteil (2) linear geführt ist.

7. Scharnier nach einem der vorhergehenden Ansprüche, **dadurch gekennzeichnet, dass** der erste Hebel (4) U-förmig ausgebildet ist und eine weitere Steuerkurve (45) aufweist, wobei der Stift (14) an beiden Steuerkurven (45) anliegt.

8. Scharnier nach einem der vorhergehenden Ansprüche, **dadurch gekennzeichnet, dass** die Steuerkurve (45) an dem ersten Hebel (4), welcher U-förmig ausgebildet ist, ausgebildet ist, der den anderen zweiten Hebel (5) zumindest in einer Stellung des Scharnierteils (3) übergreift.

9. Scharnier nach Anspruch 4, **dadurch gekennzeichnet, dass** in dem Seitenteil (2) der Halter (15) fixiert ist, in oder an dem das Gehäuse (11), welches topfförmig ausgebildet ist, des Dämpfers (10) eingesteckt ist.

10. Scharnier nach Anspruch 4, **dadurch gekennzeichnet, dass** in dem Seitenteil (2) der Halter (15) fixiert ist, an dem das Gehäuse (11), welches topfförmig ausgebildet ist, des Dämpfers (10) ausgebildet ist.

11. Scharnier nach einem der vorhergehenden Ansprüche, **dadurch gekennzeichnet, dass** das Seitenteil (2) an einer Montageplatte (30) und einem Halteelement (31) verstellbar gehalten ist, wobei eine Auflagenverstellung (50) und eine Tiefenverstellung (40) vorgesehen sind.

12. Scharnier nach einem der vorhergehenden Ansprüche, **dadurch gekennzeichnet, dass** eine Feder (60) zum Vorspannen des Scharnierteils (3) in einem Schließbereich in Schließrichtung vorgesehen ist.

13. Scharnier nach einem der vorhergehenden Ansprüche, **dadurch gekennzeichnet, dass** der Lineardämpfer (10) eine Kolbenstange (12) aufweist, die mittelbar oder unmittelbar durch eine Feder (75) beaufschlagt ist, so dass die Kolbenstange selbsttätig ausfährt.

14. Scharnier nach Anspruch 13, wenn nicht abhängig von Anspruch 7, **dadurch gekennzeichnet, dass** die Kolbenstange (12) bei einer Schließund Öffnungsbewegung von der Steuerkurve (45) mittelbar oder unmittelbar in Richtung des im Seitenteil unbeweglich fixierten Dämpfergehäuses (11) gedrückt wird.

15. Scharnier nach Anspruch 13, **dadurch gekennzeichnet, dass** die Hubbewegung der Kolbenstange (12) vorzugsweise in einem Bereich zwischen 2 mm und 6 mm, insbesondere 3 mm bis 5 mm liegt.

16. Scharnier nach Anspruch 9 oder 10, **dadurch gekennzeichnet, dass** der Halter (15) mittels wenigstens einer Achse (8, 9) der Hebel (4, 5), vorzugsweise mit beiden Achsen (8, 9) an dem Seitenteil (2) gehalten ist.

17. Scharnier nach Anspruch 11, soweit dieser auf Anspruch 9 oder 10 rückbezogen ist, **dadurch gekennzeichnet, dass** der Halter (15) mit dem Lineardämpfer (10) zwischen dem ersten Hebel (4) und der Auflagenverstellung (50) angeordnet ist.

## Claims

1. A hinge (1) having a side part (2) fixable on a wall and a hinge part (3), which is pivotable in relation to the side part (2) and is fixable on a door, wherein two levers (4, 5), which are each rotatably mounted on the side part (2) and on the hinge part (3), are provided between the side part (2) and the hinge part (3), and a linear damper (10) arranged in the side part (2) having a housing (11) and a piston rod (12), whereby a control curve (45) is integrally formed on a first one of the levers (4), which control curve compresses the linear damper (10) during a closing movement, wherein the housing (11) of the linear damper is immovably fixed in the side part (2) and the piston rod (12) is movable by the control curve (45), **characterized in that** the control curve (45) is formed on at least one curved web (44) of the first lever (4), and slides along a pin (14) of the hinge (1), which is operationally connected to the linear damper (10).

2. The hinge according to Claim 1, **characterized in that** the control curve (45) is formed on lever (4) in such a way that it compresses the linear damper (10) during a closing movement before reaching a closed position and during an opening movement before reaching the maximally open position.

3. The hinge according to Claim 1 or 2, **characterized in that** the linear damper (10) has its greatest extension in the longitudinal direction in an angle range between 30° to 110°, preferably 35° to 80°, from the closed position.

4. The hinge according to any one of Claims 1 to 3, **characterized in that** the linear damper (10) is fixed on the side part (2) via a holder (15).

5. The hinge according to any one of the preceding claims, **characterized in that** the housing (11) of the linear damper (10) is fixed in a rotationally-fixed manner on the side part (2).

6. The hinge according to Claim 4, **characterized in that** the pin (14) is linearly guided on a holder (15) or the side part (2).

7. The hinge according to any one of the preceding claims , **characterized in that** the first lever (4) is formed U-shaped and comprises an additional control curve (45), whereby the pin (14) abuts both of the control curves (45).

8. The hinge according to any one of the preceding claims, **characterized in that** the control curve (45) is formed on the U-shaped first lever (4), which overlaps the other second lever (5) at least in one position of the hinge part (3).

9. The hinge according to Claim 4, **characterized in that** the holder (15), in or on which the cup-shaped housing (11) of the damper (10) is inserted, is fixed in the side part (2).

10. The hinge according to Claim 4, **characterized in that** the holder (15), on which the cup-shaped housing (11) of the damper (10) is formed, is fixed in the side part (2).

11. The hinge according to any one of the preceding claims, **characterized in that** the side part (2) is held adjustably on an installation plate (30) and a holding element (31), wherein a support adjustment unit (50) and a depth adjustment unit (40) are provided.

12. The hinge according to any one of the preceding claims, **characterized in that** a spring (60) is provided for pre-tensioning the hinge part (3) in a closing region in the closing direction.

13. The hinge according to any one of the preceding claims, **characterized in that** the linear damper (10) comprises a piston rod (12), to which a spring (75) is applied indirectly or directly, so that the piston rod extends automatically.

14. The hinge according to Claim 13, if not depending on Claim 7, **characterized in that** the piston rod (12) is pressed indirectly or directly in the direction of the fixed damper housing (11) by the control curve (45) during a closing and opening movement.

15. The hinge according to Claim 13, **characterized in that** the stroke movement of the piston rod (12) is preferably in a range between 2 mm and 6 mm, in particular 3 mm to 5 mm.

16. The hinge according to Claim 9 or 10, **characterized in that** the holder (15) is held by means of at least one axis (8, 9) of the levers (4, 5), preferably using both axes (8, 9), on the side part (2).

17. The hinge according to Claim 11, insofar as it is depending on Claim 9 or 10, **characterized in that** the holder (15) is arranged with the linear damper (10) between the lever (4) and the support adjustment unit (50).

## Revendications

1. Charnière (1) comportant une pièce d'applique (2) qui se fixe à une paroi et une pièce de charnière (3) pivotant par rapport à la pièce d'applique (2), et qui se fixe à une porte,
- deux leviers (4, 5) entre la pièce d'applique (2) et la pièce de charnière (3) montés à rotation respectivement sur la pièce d'applique (2) et la pièce de charnière (3) et un amortisseur linéaire (10) monté dans la pièce d'applique (2) ayant un boîtier (11) et une tige de piston (12), une courbe de came (45) étant intégrée au premier levier (4, 5) pour comprimer l'amortisseur linéaire (10) par le mouvement de fermeture,
le boîtier (11) de l'amortisseur linéaire étant relié de manière fixe à la pièce d'applique (2) et la tige de piston (12) étant déplacée par la courbe de came (45),
charnière **caractérisée en ce que**
la courbe de came (45) est réalisée sur au moins une patte repliée (44) du premier levier (4) et elle glisse sur une broche (14) de la charnière (1) qui coopère avec l'amortisseur linéaire (10).

2. Charnière selon la revendication 1,
**caractérisée en ce que**
la courbe de commande (45) est réalisée sur le levier (4) de façon à comprimer l'amortisseur linéaire (10) par le mouvement de fermeture avant d'atteindre la position de fermeture et par le mouvement d'ouverture avant d'atteindre la position maximale d'ouverture.

3. Charnière selon la revendication 1 ou 2,
**caractérisée en ce que**
l'amortisseur linéaire (10) présente sa plus grande extension dans la direction longitudinale dans une plage angulaire comprise entre 30° et 110° et de préférence entre 35° et 80° par rapport à la position de fermeture.

4. Charnière selon l'une des revendications 1 à 3,
**caractérisée en ce que**
l'amortisseur linéaire (10) est fixé à la pièce d'applique (2) par un support (15).

5. Charnière selon l'une des revendications précédentes,
**caractérisée en ce que**
le boîtier (11) de l'amortisseur linéaire (10) est fixé solidairement en rotation à la pièce d'applique (2).

6. Charnière selon la revendication 4,
**caractérisée en ce que**
la broche (14) est guidée de façon linéaire sur le support (15) ou la pièce d'applique (2).

7. Charnière selon l'une des revendications précédentes,
**caractérisée en ce que**
le premier levier (4) de forme en U porte une autre courbe de came (45), la broche (14) s'appliquant contre les deux courbes de came (45).

8. Charnière selon l'une des revendications précédentes,
**caractérisée en ce que**
la courbe de commande (45) est réalisée sur le premier levier (4) en forme de U qui chevauche le second levier (5) au moins dans une position de la pièce de charnière (3).

9. Charnière selon la revendication 4,
**caractérisée en ce que**
le support (15) dans ou sur lequel est réalisé le boîtier (11) en forme de pot de l'amortisseur 10 est fixé dans la pièce d'applique (2).

10. Charnière selon la revendication 4,
**caractérisée en ce que**
le support (15) support sur lequel est réalisé le boîtier (11) en forme de pot de l'amortisseur (10) est fixé dans la pièce d'applique (2).

11. Charnière selon l'une des revendications précédentes,
**caractérisée en ce que**
la pièce d'applique (2) est montée de manière réglable sur une plaque de montage (30) et sur un élément de fixation (31), une position d'appui (50) et un réglage de profondeur (40) étant prévus.

12. Charnière selon l'une des revendications précédentes,
**caractérisée par**
un ressort (60) pour précontraindre la pièce de charnière (3) dans la zone de fermeture, dans la direction de fermeture.

13. Charnière selon l'une des revendications précédentes,
**caractérisée en ce que**
l'amortisseur linéaire (10) comporte une tige de piston (12) sollicitée directement ou indirectement par un ressort (75) pour que la tige de piston se déploie d'elle-même.

14. Charnière selon la revendication 13 si non dépendante de la revendication 7,
**caractérisée en ce que**
la tige de piston (12) lors d'un mouvement de fermeture et d'ouverture, est poussée par la courbe de commande (45) directement ou indirectement en direction du boîtier d'amortisseur relié de manière fixe (11), dans la pièce d'applique.

15. Charnière selon la revendication 13,
**caractérisée en ce que**
le mouvement de déplacement de la tige de piston (12) est de préférence dans une plage comprise entre 2 mm et 6 mm et notamment entre 3 mm et 5 mm.

16. Charnière selon la revendication 9 ou 10,
**caractérisée en ce que**
le support (15) est tenu à la pièce d'applique (2) par au moins un axe (8, 9) du levier (4, 5), de préférence avec les deux axes (8, 9).

17. Charnière selon la revendication 11 prise en liaison avec la revendication 9 ou 10,
**caractérisée en ce que**
le support (15) est monté avec un amortisseur linéaire (10) entre le premier levier (4) et la position de réglage d'appui (50).
